# EUROPÄISCHE PATENTSCHRIFT

(11) **EP 2 401 213 B1**
(45) Veröffentlichungstag und Bekanntmachung des Hinweises auf die Patenterteilung: **25.12.2013**
(21) Anmeldenummer: 10711631.1
(22) Anmeldetag: 23.02.2010
(51) Int. Cl.: B65D 88/14, B65D 90/00

(54) **ANORDNUNG ZUR REDUZIERUNG VON LASTEN AUF FRACHTCONTAINER**
ARRANGEMENT FOR REDUCING LOADS ON FREIGHT CONTAINERS
DISPOSITIF DE RÉDUCTION DES CHARGES SUR LES CONTENEURS DE FRET

(30) Priorität: 27.02.2009 DE 102009010860; 27.02.2009 US 155987
(43) Veröffentlichungstag der Anmeldung: 04.01.2012
(73) Patentinhaber: Airbus Operations GmbH, 21129 Hamburg (DE)
(72) Erfinder: GLATZ, Dietmar, 04177 Leipzig (DE); KAULBARS, Markus, 33100 Paderborn (DE); MEIER-NOE, Ulrich, 33104 Paderborn (DE); MERKLINGER, Achim, 06217 Merseburg (DE); MERZ, Ludger, 21129 Hamburg (DE)
(74) Vertreter: Maiwald Patentanwalts GmbH
(86) Internationale Anmeldenummer: PCT/EP2010/052256
(87) Internationale Veröffentlichungsnummer: WO 2010/097378

(56) Entgegenhaltungen:
- WO-A2-2007/071419
- US-A- 3 090 331
- US-A- 3 598 273

## Beschreibung

### GEBIET DER ERFINDUNG

Die Erfindung betrifft die Reduzierung von Lasten zwischen Frachtcontainern und Riegeln in Frachträumen. Insbesondere betrifft die Erfindung eine Anordnung zur Reduzierung von Lasten auf bewegte Frachteinheiten in einem Frachtraum eines Transportmittels. Ferner betrifft die Erfindung einen Frachtcontainer mit einer Anordnung zum Reduzieren von Lasten, ein Transportmittel mit einem Frachtcontainer sowie ein Verfahren zum Reduzieren von Lasten auf eine bewegte Lasteinheit in einem Frachtraum eines Transportmittels.

### HINTERGRUND DER ERFINDUNG

Der Transport von Fracht und Passagiergütern in Großflugzeugen wird mittels Flugfrachtcontainern und Paletten, sogenannten Unit Load Devices (im Folgenden ULD genannt) durchgeführt. Eine manuelle Beladung ist durch die große Ladekapazität und dem Ziel kurzer Standzeiten von Großflugzeugen oft unwirtschaftlich.

Beim Verladevorgang werden ULDs im Allgemeinen an den Kantenleisten (edge rails) ihrer Bodenplatte über Riegel (latches) in den Frachträumen von Flugzeugen in ihrer endgültigen Position fixiert. Die Positionierung erfolgt dabei über Rollenmatten (ball mats, ball strips, ball transfer units) oder Rollenbahnen (roller tracks) im Frachtraum des Flugzeugs.

Zusätzlich zur manuellen Positionierung kann eine elektrische Positionierung über sogenannte Power Drive Units (PDU) erfolgen. Diese bestehen aus einem elektrischen Antrieb, einem Getriebe sowie einer angetriebenen gummibeschichteten Rolle, die in einer Rollbahn montiert ist.

Beim Verladevorgang werden die Kantenleisten der ULD bis an die Riegel im Frachtraum gefahren. Letztere bilden dabei einen Anschlag für die Kantenleisten. Mit dem Erreichen der endgültigen Position des ULD erfolgt auf der Oberseite der Kantenleisten des ULD eine Verklammerung mit dem Riegel. Auf diese Weise ist der ULD fixiert und erlaubt nur noch geringe Verschiebungen.

Die Kantenleisten eines ULDs bestehen im Allgemeinen aus steifen Metallprofilen, die die Bodenplatte des Frachtcontainers zu allen Seiten in starrer Weise einfassen. Die Verbindung der Bodenplatte mit den Kantenleisten erfolgt dabei im Allgemeinen über Nietverbindungen oder anderweitig üblichen Verbindungstechniken.

Bei den oben genannten Systemen können bei einem Verladevorgang und im Flugbetrieb kritische dynamische Lasten (Kräfte und Momente) erreicht werden, die zu erheblichen Schäden an den Riegeln und der ganzen Fußbodenstruktur in den Frachträumen von Flugzeugen führen können. Die hohen dynamischen Lasten können durch eine beispielsweise steife und gekoppelte Konstruktion einer Bodenplatte, einer Containerhülle und von Kantenleisten eines ULDs bedingt sein.

DE 10 2004 039 666 A1 und US 2007/0253790 A1 zeigen eine Vorrichtung zum Verriegeln von Gegenständen, insbesondere einem Luftfahrzeug.

DE 10 2005 061 957 A1 zeigt eine Verriegelungsvorrichtung zum Befestigen von Nutzlastbehältern, bei welcher ein Spalt zwischen dem Nutzlastbehälter und der Verriegelungsvorrichtung mit Hilfe eines Arretierungselements einstellbar ist.

US 3,090,331 beschreibt eine Palette mit einem äußeren Rahmen, der Stöße und Vibrationen, die während des Transports auftreten können, reduzieren soll.

### ZUSAMMENFASSUNG DER ERFINDUNG

Es kann als Aufgabe der Erfindung angesehen werden, eine Vorrichtung zum flexiblen und materialschonenden Einsatz von Frachteinheiten anzugeben.

Es sind eine Anordnung zum Reduzieren von Lasten auf eine bewegte Frachteinheit in einem Frachtraum eines Transportmittels, ein Frachtcontainer für ein Luftfahrzeug mit der Anordnung, ein Transportmittel mit einem Frachtraum und dem Frachtcontainer sowie ein Verfahren zum Reduzieren von Lasten auf einer bewegten Frachteinheit in einem Frachtraum eines Transportmittels gemäß den Merkmalen der unabhängigen Ansprüche angegeben.

Weiterbildungen der Erfindung werden durch die abhängigen Ansprüche verkörpert.

Gemäß einem ersten Aspekt der Erfindung ist eine Anordnung zum Reduzieren von Lasten auf einer bewegten Frachteinheit und einen Riegel in einem Frachtraum eines Transportmittels mit einer Bodenplatte der Frachteinheit, einem Kantenprofil, einer Stoßkante sowie einer ersten und einer zweiten Dämpfungseinheit angegeben. Die erste Dämpfungseinheit ist zwischen der Stoßkante und einer ersten Seite des Kantenprofils angeordnet, wobei die erste Dämpfungseinheit zum Dämpfen einer Bewegung der Frachteinheit in einer Bewegungsrichtung der Frachteinheit zur Reduzierung der Lasten auf die Frachteinheit ausgeführt ist. Die zweite Dämpfungseinheit ist zwischen der Stoßkante und einer zweiten Seite des Kantenprofils angeordnet, wobei die erste Seite senkrecht zu der zweiten Seite angeordnet ist.

Eine derartige Anordnung ermöglicht es, dass die Reduzierung der Lasten auf Frachtcontainer und Riegel des Frachtraums dadurch erreicht wird, dass die Bodenkonstruktion von ULD, bestehend aus Kantenleisten und Bodenplatte auf eine Weise modifizierbar sind, dass von diesen nur noch vergleichsweise geringe dynamische Lasten in der Verschiebungsebene des ULD übertragen werden können. Dabei kann die Modifikation eine Reduzierung der Steifigkeit, eine Erhöhung der Dämpfung sowie eine Reduzierung der Masse der Bodenkonstruktion in der Verschiebungsebene umfassen sowie in einer Kombination der vorgenannten Modifikationen bestehen.

Eine derartige Anordnung ermöglicht es, dass zwischen der Stoßkante (rail bumper) und dem verbleibenden Kantenprofil (edge rail) eine Relativbewegung zugelassen wird, wenn Lasten, wie beispielsweise Kräfte und Momente, in der Verschiebungsebene des ULD auftreten, und damit eine Dämpfung der Bewegung der Frachteinheit erzielbar ist.

Eine derartige Anordnung ermöglicht ferner eine signifikante Reduzierung der Lasten an den Riegeln, die beispielsweise in den Frachträumen der Flugzeuge zur Sicherung von Flugfrachtcontainern eingesetzt werden können. Dadurch wird beispielsweise eine deutliche Reduzierung von Schäden an den Riegeln und den Böden der Frachträume sowie den Frachtcontainern ermöglicht, was zu einer erhöhten Kundenzufriedenheit sowie einer Verlängerung der Lebensdauer von Flugfrachtcontainern führen kann.

Bei einer derartigen Anordnung zum Reduzieren von Lasten auf eine bewegte Frachteinheit in einem Frachtraum eines Transportmittels können die Bodenplatte, das Kantenprofil und die Stoßkante aus Stahl bzw. Aluminium sowie polymeren Bauteilen oder Verbundwerkstoffen (composites) ausgebildet sein. Die Dämpfungseinheit kann aus Elastomeren oder jeglichem elastischen Material gebildet sein.

Eine derartige Anordnung zum Reduzieren von Lasten auf eine bewegte Frachteinheit in einem Frachtraum ermöglicht es, dass die Lasten durch eine Reduktion der Steifigkeit bzw. verbesserten Dämpfungscharakteristiken eines Bereiches der Frachteinheit reduziert werden können. Ferner kann durch eine Entkopplung des Kantenprofils und der Bodenplatte eine relative Bewegung in eine Bewegungsrichtung der Frachteinheit ermöglicht werden, was zu einer Reduzierung der Lasten sowie zu einer geringeren Anzahl von strukturellen Schäden für die Frachteinheit und die Riegel zum Fixieren der Frachteinheit führt.

Gemäß einem weiteren Ausführungsbeispiel der Erfindung sind das Kantenprofil und die Stoßkante als separate Bauteile ausgeführt.

Zumindest sind das Kantenprofil und die Stoßkante gegeneinander bewegbar, wobei die Relativbewegung zwischen der Stoßkante und dem Kantenprofil durch die Dämpfungseinheit gebremst wird.

Gemäß einem weiteren Ausführungsbeispiel der Erfindung ist die erste Dämpfungseinheit als ein elastisches Federelement ausgeführt.

Gemäß einem weiteren Ausführungsbeispiel der Erfindung ist die zweite Dämpfungseinheit als ein elastisches Federelement ausgeführt.

Gemäß einem weiteren Ausführungsbeispiel der Erfindung ist die erste Dämpfungseinheit als eine elastisch verformbare Nietverbindung mit einer elastisch verformbaren Buchse ausgeführt.

Gemäß einem weiteren Ausführungsbeispiel der Erfindung ist die zweite Dämpfungseinheit als eine elastisch verformbare Nietverbindung mit einer elastisch verformbaren Buchse ausgeführt.

Gemäß einem weiteren Ausführungsbeispiel der Erfindung ist die elastisch verformbare Buchse aus einem Elastomer gebildet.

Gemäß einem weiteren Ausführungsbeispiel der Erfindung weist das Kantenprofil eine Nut auf, die zur schwimmenden Lagerung der Bodenplatte in der Nut ausgeführt ist, wobei die erste Dämpfungseinheit in der Nut des Kantenprofils angeordnet ist. In anderen Worten wird ein Randbereich der Bodenplatte von der Nut eingefasst und gerührt.

Gemäß einem weiteren Ausführungsbeispiel der Erfindung ist die erste Dämpfungseinheit in die Stoßkante der Frachteinheit integriert ausgeführt.

Gemäß einem weiteren Ausführungsbeispiel der Erfindung ist die erste Dämpfungseinheit als elastische Lippe ausgeführt, wobei die elastische Lippe die Stoßkante mit dem Kantenprofil verbindet.

Gemäß einem weiteren Ausführungsbeispiel der Erfindung ist die zweite Dämpfungseinheit als elastische Lippe ausgeführt, die zwischen dem Kantenprofil und der Bodenplatte der Frachteinheit angeordnet ist.

Gemäß einem weiteren Aspekt der Erfindung ist ein Frachtcontainer für ein Luftfahrzeug mit einer Seitenwand sowie einer Anordnung nach einem der vorhergehenden Ausführungsbeispiele der Erfindung angegeben. Das Kantenprofil ist zum Verbinden der Seitenwand mit der Bodenplatte ausgeführt.

Gemäß einem weiteren Aspekt der Erfindung ist ein Transportmittel mit einem Frachtraum sowie einem Frachtcontainer und einem Riegel zum Fixieren des Frachtcontainers in dem Frachtraum angegeben.

Gemäß einem weiteren Aspekt der Erfindung ist ein Verfahren zum Reduzieren von Lasten auf eine bewegte Frachteinheit in einem Frachtraum eines Transportmittels angegeben mit einem ersten Schritt zum Anordnen einer ersten Dämpfungseinheit zwischen einer Stoßkante der Frachteinheit und einer ersten Seite eines Kantenprofils zum Dämpfen einer Bewegung einer Frachteinheit in eine Bewegungsrichtung der Frachteinheit zur Reduzierung der Lasten auf die Frachteinheit durch die Dämpfungseinheit, und einem zweiten Schritt zum Anordnen einer zweiten Dämpfungseinheit zwischen der Stoßkante und einer zweiten Seite des Kantenprofils, wobei die erste Seite senkrecht zu der zweiten Seite angeordnet ist. Das Verfahren ist zum Reduzieren der Lasten auf die bewegte Frachteinheit während eines Verladevorgangs der Frachteinheit oder während eines Transportes der Frachteinheit in dem Frachtraum des Transportmittels bzw. während des Fluges geeignet.

Die einzelnen Merkmale der verschiedenen Ausführungsbeispiele können im Rahmen der formulierten Ansprüche auch untereinander kombiniert werden, wodurch sich zum Teil auch vorteilhafte Wirkungen einstellen können, die über die Summe der Einzelwirkungen hinausgehen, selbst wenn diese nicht ausdrücklich beschrieben sind.

Es ist insbesondere zu beachten, dass die hier und im folgenden Hinblick auf die Anordnung beschriebenenMerkmale auch in dem Frachtcontainer, dem Transportmittel und dem Verfahren implementierbar sind und umgekehrt.

Diese und andere Aspekte der Erfindung werden durch die Bezugnahme auf die hiernach beschriebenen beispielhaften Ausführungsformen erläutert und verdeutlicht.

### KURZE BESCHREIBUNG DER ZEICHNUNGEN

- Fig. 1a: zeigt eine Seitenansicht einer schematischen Darstellung einer Anordnung zum Fixieren einer Frachteinheit in einem Frachtraum.
- Fig. 1b: zeigt die Anordnung der Fig. 1a aus einer Sicht von oben.
- Fig. 2a: zeigt eine Seitenansicht einer schematischen Darstellung einer Anordnung zum Reduzieren von Lasten auf eine bewegte Frachteinheit in einem Frachtraum eines Transportmittels gemäß einem Ausführungsbeispiel der Erfindung.
- Fig. 2b: zeigt die Anordnung der Fig. 2a aus einer Sicht von oben.
- Fig. 3a: zeigt eine Seitenansicht einer weiteren schematischen Darstellung einer Anordnung zum Reduzieren von Lasten auf eine bewegte Frachteinheit in einem Frachtraum eines Transportmittels gemäß einem Ausführungsbeispiel der Erfindung.
- Fig. 3b: zeigt die Anordnung der Fig. 3a aus einer Sicht von oben.
- Fig. 4a: zeigt eine Seitenansicht einer weiteren schematischen Darstellung einer Anordnung zum Reduzieren von Lasten auf eine bewegte Frachteinheit in einem Frachtraum eines Transportmittels gemäß einem Ausführungsbeispiel der Erfindung.
- Fig. 4b: zeigt die Anordnung der Fig. 4a aus einer Sicht von oben.
- Fig. 5a: zeigt eine Seitenansicht einer weiteren schematischen Darstellung einer Anordnung zum Reduzieren von Lasten auf eine bewegte Frachteinheit in einem Frachtraum eines Transportmittels gemäß einem Ausführungsbeispiel der Erfindung.
- Fig. 5b: zeigt die Anordnung der Fig. 5a aus einer Sicht von oben.
- Fig. 6a: zeigt eine Seitenansicht einer weiteren schematischen Darstellung einer Anordnung zum Reduzieren von Lasten auf eine bewegte Frachteinheit in einem Frachtraum eines Transportmittels gemäß einem Ausführungsbeispiel der Erfindung.
- Fig. 6b: zeigt die Anordnung der Fig. 6a aus einer Sicht von oben.
- Fig. 7a: zeigt eine Seitenansicht einer weiteren schematischen Darstellung einer Anordnung zum Reduzieren von Lasten auf eine bewegte Frachteinheit in einem Frachtraum eines Transportmittels gemäß einem Ausführungsbeispiel der Erfindung.
- Fig. 7b: zeigt die Anordnung der Fig. 7a aus einer Sicht von oben.
- Fig. 8a: zeigt eine Seitenansicht einer weiteren schematischen Darstellung einer Anordnung zum Reduzieren von Lasten auf eine bewegte Frachteinheit in einem Frachtraum eines Transportmittels gemäß einem Ausführungsbeispiel der Erfindung.
- Fig. 8b: zeigt die Anordnung der Fig. 8a aus einer perspektivischen Sicht von oben sowie einen vergrößerten Ausschnitt der Anordnung aus einer perspektivischen Sicht von oben.
- Fig. 9: zeigt ein Transportmittel mit einem Frachtraum, einem Frachtcontainer und einem Riegel zum Fixieren des Frachtcontainers gemäß einem Ausführungsbeispiel der Erfindung.
- Fig. 10: zeigt ein Flussdiagramm eines Verfahrens zum Reduzieren von Lasten auf eine bewegte Frachteinheit in einem Frachtraum eines Transportmittels gemäß einem Ausführungsbeispiel der Erfindung.

### DETAILLIERTE BESCHREIBUNG BEISPIELHAFTER AUSFÜHRUNGSBEISPIELE

Im Folgenden werden unter Bezugnahme auf die beigefügten Zeichnungen Ausführungsbeispiele der Erfindung beschrieben.

Die Darstellungen in den Figuren sind schematisch und nicht maßstäblich. In den folgenden Figurenbeschreibungen werden für gleiche oder ähnliche Elemente die gleichen Bezugszeichen verwendet. Einige Figuren zeigen nicht alle erfindungswesentlichen Merkmale*,* sondern beschränken sich auf die Darstellung von Ausführungsbeispielen einzelner erfindungswesentlicher Komponenten.

Fig. 1a zeigt eine Frachteinheit 101 mit einer Seitenwand 108, die über ein Kantenprofil 104 mit einer Bodenplatte 103, die über eine Niet 105 an dem Kantenprofil 104 angenietet ist, verbunden ist. Die Frachteinheit 101 bewegt sich in einer Bewegungsrichtung 106 in einem Frachtraum 102 auf einen Riegel 107 zu, der zum Fixieren der Frachteinheit 101 in dem Frachtraum 102 ausgeführt ist.

Fig. 1b zeigt die Frachteinheit 101, den Frachtraum 102, sowie drei Riegel 107 der Fig. 1a in einer Ansicht von oben. Mehrere Nieten 105 können vier Kantenprofile 104 der Frachteinheit 101 mit der Bodenplatte 103 koppeln. Dabei wirken vier Eckeneinheiten 109, die die Kantenprofile 104 miteinander verbinden, mit der Bodenplatte 103 als eine Masse mit derselben Steifigkeit. Demzufolge resultiert aus einem Lastfall ein hoher Lastaufprall anstelle von mehreren kleineren Lastaufprällen.

Fig. 2a zeigt eine Anordnung 200 zum Reduzieren von Lasten auf eine bewegte Frachteinheit 101 in einem Frachtraum 102 eines Transportmittels mit einer Bodenplatte 103, die über eine Niet 105 an ein Kantenprofil 104 genietet ist. An dem Kantenprofil 104 befindet sich in vertikaler Richtung eine Seitenwand 108.

Die Frachteinheit 101 bewegt sich in einer Bewegungsrichtung 106 in Richtung eines Riegels 107, der an dem Frachtraum 102 des Transportmittels angebracht ist, und der zum Fixieren der Frachteinheit 101 in dem Frachtraum 102 ausgeführt ist.

Eine Dämpfungseinheit 202 umfasst einen Dämpfer 203 und ein Federelement 204 und ist in der Bewegungsrichtung 106 zwischen dem Kantenprofil 104 und einer Stoßkante 201 angeordnet, die zum Stoßen an den Riegel 107 ausgeführt ist. Dabei ist die Dämpfungseinheit 202 zum Dämpfen einer Bewegung der Frachteinheit 101 in der Bewegungsrichtung 106 der Frachteinheit 101 zur Reduzierung der Lasten auf die Frachteinheit 101 und den Riegel 107 ausgeführt.

Fig. 2b zeigt die Anordnung 200 der Fig. 2a aus einer Sicht von oben. Die Stoßkante 201 mit einem geringen Gewicht ist über die parallel zueinander angeordnete Feder 204 und den Dämpfer 203 mit dem Kantenprofil 104 gekoppelt. Die Feder 204 ist dabei dafür zuständig die Stoßkante 201 in eine Ausgangsposition zu bewegen bzw. zu halten. Der Überstand der Stoßkante 201 sichert die Lastabtragung in vertikaler Richtung und vermeidet das Eindringen von Schmutzstoffen bzw. von Fremdkörpern. Bei dieser Anordnung 200 können geringere Lastaufprälle aufgrund von getrennten Massen auftreten.

Fig. 3a zeigt eine Anordnung 200 zum Reduzieren von Lasten auf eine bewegte Frachteinheit 101 in einem Frachtraum 102 eines Transportmittels mit einer Bodenplatte 103, die über eine elastisch verformbare Nietverbindung 301 mit einer elastisch verformbaren Buchse 302 an einem Kantenprofil 104 angebracht ist. Eine Seitenwand 108 ist in vertikaler Richtung an dem Kantenprofil 104 angebracht. Dabei bewegt sich die Frachteinheit 101 auf einen Riegel 107 zu, der an dem Frachtraum 102 des Transportmittels zum Fixieren der Frachteinheit 101 angebracht ist. In Richtung des Riegels 107 bildet das Kantenprofil 104 eine Stoßkante 201. Eine Eckeneinheit 109 ist zum Verbinden jeweils zweier Kantenprofile 102 der vier Kantenprofile 102 der Frachteinheit 101 ausgeführt.

Die elastisch verformbare Nietverbindung 301 mit der elastisch verformbaren Buchse 302 bildet eine Dämpfungseinheit 202, die zum Dämpfen einer Bewegung der Frachteinheit 101 in einer Bewegungsrichtung 106 der Frachteinheit 101 zur Reduzierung der Lasten auf die Frachteinheit 101 und den Riegel 107 ausgeführt.

Fig. 3b zeigt die Anordnung 200 der Fig. 3a aus einer Sicht von oben. Eine Elastomerdämpfungseinheit 202 für die Niet 301 entkoppelt die Lasten auf das Kantenprofil 104 von den Lasten auf die Bodenplatte 103 und die anderen Kantenprofile 104 (das Elastomer stellt eine Federrichtkopplung und eine Dämpfung bereit). Da es sich bei den Lasten auf die Frachteinheit 102 um Einzellasten handelt (keine Hitzeentwicklung aufgrund von Daueroszillation), kann Gummi als Dämpfungsmaterial verwendet werden.

Fig. 4a zeigt eine Anordnung 200 zum Reduzieren von Lasten auf eine bewegte Frachteinheit 101 in einem Frachtraum 102 eines Transportmittels, wobei eine vertikale Seitenwand 108 der Frachteinheit 101 an einem Kantenprofil 104 der Frachteinheit 101 angebracht ist. Eine Bodenplatte 103 der Frachteinheit 101 ist in einer Nut 402 des Kantenprofils 104 eingefasst, wobei die Nut 402 zur schwimmenden Lagerung der Bodenplatte 103 in der Nut 402 ausgeführt ist. Die schwimmende Lagerung der Bodenplatte 103 kann durch eine Dämpfungseinheit 202 bestehend aus einem Dämpfer 401 und einem Federelement 403 ermöglicht werden.

Die Frachteinheit 101 bewegt sich in einer Bewegungsrichtung 106 auf einen Riegel 107 zu, der in einem Frachtraum 102 angeordnet ist zu, wobei die Dämpfungseinheit 202 zum Dämpfen der Bewegung der Frachteinheit 101 in die Bewegungsrichtung 106 der Frachteinheit 101 zur Reduzierung der Lasten auf die Frachteinheit 101 ausgeführt ist. In Richtung des Riegels 107 bildet das Kantenprofil 104 eine Stoßkante 201.

Fig. 4b zeigt die Anordnung 200 der Fig. 4a aus einer Sicht von oben. Die Bodenplatte 103 kann in der Nut 402 des Kantenprofils 104 elastisch gehalten werden. Der Beitrag des Kantenprofils 104 bei Lastaufprällen ist ähnlich dem Beitrag der Anordnung 200 der Fig. 3a und 3b. Das Entkoppeln findet an dem Anschluss der Bodenplatte 103 und des Kantenprofils 102 ähnlich wie bei der Elastomerdämpfung gemäß der Anordnung 200 der Fig. 3a und 3b statt. Die Auflagerung bzw. Aufnahme der Bodenplatte 103 in vertikaler Richtung ist reduziert. Nieten können zur Befestigung der Bodenplatte 103 an dem Kantenprofil 104 in Langlöchern verwendet werden.

Fig. 5a zeigt eine Anordnung 200 zum Reduzieren von Lasten auf eine bewegte Frachteinheit 101 in einem Frachtraum 102 eines Transportmittels mit einem Riegel 107, einem Frachtraum 102 und einer Frachteinheit 101, der sich in einer Bewegungsrichtung 106 auf den Riegel 107 zu bewegt, gemäß der Anordnung 200 der Fig. 4a. Eine Seitenwand 108 der Frachteinheit 101 ist über ein Kantenprofil 104 und eine Niet 503 mit der Bodenplatte 103 verbunden. An dem Kantenprofil 104 ist an einer vertikalen Seite 506 eine erste Dämpfungseinheit 202 angebracht, die eine Stoßkante 201 von dem Kantenprofil 104 trennt. Diese erste Dämpfungseinheit 202 ist in Richtung der Bewegungsrichtung 106 der Stoßkante 201 angeordnet.

Eine zweite Dämpfungseinheit 505 ist zwischen der Stoßkante 201 und einer zweiten Seite 507 des Kantenprofils 104 angeordnet, wobei die erste Seite 506 senkrecht zu der zweiten Seite 507 angeordnet ist. Die Stoßkante 201 ist zusätzlich in der Nähe der Bodenplatte 103 an dem Kantenprofil 104 über eine Niet 504 verbunden.

Auf das erste Dämpfungselement 202 wirkt ein Kompressionsdruck 501, während das zweite Dämpfungselement 505 durch Scherkräfte bzw. durch eine Schubspannung 502 beansprucht ist.

Fig. 5b zeigt die Anordnung 200 der Fig. 5a aus einer Sicht von oben. Die erste und die zweite Dämpfungseinheit 202, 505 können aus Gummi gebildet sein und wirken als Federrichtkopplung und als Dämpfungselement. Das Material Gummi eignet sich sehr gut für die Aufnahme von Scherkräften bzw. von der Schubspannung 502, und eignet sich ebenfalls für die Aufnahme eines Kompressionsdrucks 502. Die Beanspruchung mit Zugkräften bzw. durch Zugspannung kann dagegen kritisch für Gummi sein.

Eine Eckeneinheit 109 ist zum Verbinden jeweils zweier Kantenprofile 102 der vier Kantenprofile 102 der Frachteinheit 101 ausgeführt.

Fig. 6a zeigt eine Anordnung 200 zum Reduzieren von Lasten auf eine bewegte Frachteinheit 101, die sich in einem Frachtraum 102 in eine Bewegungsrichtung 106 hin zu einem Riegel 107 bewegt, der an dem Frachtraum 102 eines Transportmittels angeordnet ist. Die Frachteinheit 101 weist eine Seitenwand 108 auf, die über ein Kantenprofil 104 mit einer Bodenplatte 103, die über eine Niet 105 an dem Kantenprofil 104 befestigt ist, verbunden ist.

Die Frachteinheit 101 weist ferner eine Stoßkante 201 auf, an der in Bewegungsrichtung 106 eine Dämpfungseinheit 202 angeordnet ist, die als Blatt- oder Bandfeder 601 ausgeführt sein kann, wobei die Dämpfungseinheit 202 zwischen dem Kantenprofil 104 und der Stoßkante 201 angeordnet ist.

Die Dämpfungseinheit 202 ist zum Dämpfen einer Bewegung der Frachteinheit 101 in der Bewegungsrichtung 106 der Frachteinheit 101 zur Reduzierung der Lasten auf die Frachteinheit 101 ausgeführt.

Fig. 6b zeigt die Anordnung 200 der Fig. 6a aus einer Sicht von oben. Die Bandfeder 601 entkoppelt dabei die Stoßkante 201 von dem Kantenprofil 104. Die Federaufnahme kann an dem Kantenprofil 104 hinter der Stoßkante 201 (kurze Bandfeder) bzw. an der Stirnfläche der Kantenprofile 602 an der linken und rechten Seite eines Kantenprofils 104 angeordnet sein (längere Bandfeder).

Fig. 7a zeigt eine Anordnung 200 zum Reduzieren von Lasten auf eine bewegte Frachteinheit 101, die sich in einem Frachtraum 102 eines Transportmittels in einer Bewegungsrichtung 106 auf einen Riegel 107 des Frachtraums 102 zu bewegt. Die Frachteinheit 101 umfasst ein Kantenprofil 104 an dem eine Stoßkante 201 angeordnet ist, wobei eine Dämpfungseinheit 202 in die Stoßkante 201 der Frachteinheit 101 integriert ausgeführt ist. Eine Bodenplatte 103 ist über eine Niet 105 mit dem Kantenprofil 104 der Frachteinheit 101 verbunden.

Fig. 7b zeigt die Anordnung 200 der Fig. 7a in einer perspektivischen Darstellung mit einer Sicht von oben und einer vergrößerten Ansicht von oben der perspektivischen Darstellung. Dabei kann die Dämpfungseinheit 202 bzw. eine Feder integriert in einen Teil des Kantenprofils 104 bzw. der Stoßkante 202 ausgeführt sein, wobei ein frühes Entkoppeln der Bodenplattenmasse zu einer Reduktion des Aufprallmassenhöchstwertes führen kann.

Fig. 8a zeigt eine Anordnung 200 zum Reduzieren von Lasten auf eine bewegte Frachteinheit 101 in eine Bewegungsrichtung 106 in einem Frachtraum 102 eines Transportmittels in Richtung eines Riegels 107 des Frachtraums 102. Die Frachteinheit 101 weist eine Seitenwand 108 auf, die über ein Kantenprofil 104 mit einer Bodenplatte 103 verbunden ist, wobei die Bodenplatte 103 über eine Niet 105 an dem Kantenprofil 104 befestigt ist.

Die Frachteinheit 101 weist ferner eine Stoßkante 201 auf, die über eine elastische Lippe 801 mit dem Kantenprofil 104 verbunden ist, wobei die Lippe 801 als Dämpfungseinheit 202 fungiert und zum Dämpfen einer Bewegung der Frachteinheit 101 in einer Bewegungsrichtung 106 der Frachteinheit 101 zur Reduzierung der Lasten auf die Frachteinheit 101 ausgeführt ist. Es kann zusätzlich zu der Lippe 801 eine Feder 802 als zusätzliches Dämpfungselement vorgesehen sein.

Fig. 8b zeigt die Anordnung 200 der Fig. 8a aus einer Sicht von oben. Die elastische Lippe 801 kann als Aluminiumlippe (einstückig mit dem Kantenprofil 104) bzw. als Polymermaterial (Einlage, inlay) mit einer definierten Steifigkeit/ Dämpfung ausgeführt sein und ermöglicht eine Verformung der Frachteinheit 101 in der Richtung des Lastaufpralls. Im Falle einer Inlayausbildung der Lippe 801, kann die Lippe 801 in einfacher Art und Weise ausgetauscht werden.

Fig. 9 zeigt ein Transportmittel 900 mit einem Frachtraum 102, mit mehreren Frachtcontainern 101 sowie mit mehreren Riegeln 107 zum Fixieren der Frachtcontainer 101 in dem Frachtraum 102.

Fig. 10 zeigt ein Flussdiagramm eines Verfahrens 1000 zum Reduzieren von Lasten auf eine bewegte Frachteinheit in einem Frachtraum eines Transportmittels.

Das Verfahren 1000 umfasst gemäß Punkt 1001 ein Anordnen zweier Dämpfungseinheiten zwischen einem Kantenprofil und einer Stoßkante der Frachteinheit. Gemäß Punkt 1002 erfolgt ein Dämpfen einer Bewegung der Frachteinheit in einer Bewegungsrichtung der Frachteinheit, was gemäß Punkt 1003 ein Reduzieren der Lasten auf die bewegte Frachteinheit während eines Verladevorgangs der Frachteinheit und während eines Transportes der Frachteinheit in dem Frachtraum des Transportmittels bewirkt.

Obwohl die Erfindung unter Bezugnahme auf Ausführungsbeispiele beschrieben wurde, können verschiedene Änderungen und Modifikationen vorgenommen werden, ohne den Schutzbereich der Erfindung zu verlassen. Das Transportmittel mit dem Frachtraum, dem Frachtcontainer sowie dem Riegel zum Fixieren des Frachtcontainers kann als Landfahrzeug, als Luftfahrzeug, wie ein Flugzeug oder einem Helikopter sowie als Wasser- und Schienenfahrzeug ausgeführt sein.

Ergänzend ist darauf hinzuweisend, dass "umfassend" oder "aufweisend" keine anderen Elemente oder Schritte ausschließt und "eine" oder "ein" keine Vielzahl ausschließt. Insbesondere kann die Anordnung beispielsweise also mehr als eine Bodenplatte, mehr als ein Kantenprofil, mehr als eine Stoßkante, mehr als eine erste und eine zweite Dämpfungseinheit und der Frachtcontainer mehr als einer Seitenwand, sowie das Transportmittel mehr als einen Frachtraum, mehr als einen Frachtcontainer und mehr als einen Riegel aufweisen.

Ferner sei darauf hingewiesen, dass Merkmale oder Schritte, die mit Verweiß auf eines der obigen Ausführungsbeispiele beschrieben worden sind, im Rahmen der Ansprüche auch in Kombination mit anderen Merkmalen oder Schritten anderer oben beschriebener Ausführungsbeispiele verwendet werden können. Bezugszeichen in den Ansprüchen sind nicht als einschränkend anzusehen.

## Patentansprüche

1. Anordnung (200) zum Reduzieren von Lasten auf eine bewegte Frachteinheit (101) in einem Frachtraum (102) eines Transportmittels (900), die Anordnung (200) aufweisend:
eine Bodenplatte (103) der Frachteinheit (101);
ein Kantenprofil (104) der Frachteinheit (101);
eine Stoßkante (201) der Frachteinheit (101);
eine erste Dämpfungseinheit (202);
eine zweite Dämpfungseinheit (505);
wobei die erste Dämpfungseinheit (202) zwischen der Stoßkante (201) und einer ersten Seite (506) des Kantenprofils (104) angeordnet ist und zum Dämpfen einer Bewegung der Frachteinheit (101) in einer Bewegungsrichtung (106) der Frachteinheit (101) zur Reduzierung der Lasten auf die Frachteinheit (101) ausgeführt ist, **dadurch gekennzeichnet, dass**
die zweite Dämpfungseinheit (505) zwischen der Stoßkante (201) und einer zweiten Seite (507) des Kantenprofils (104) angeordnet ist,
wobei die erste Seite (506) senkrecht zu der zweiten Seite (507) angeordnet ist.

2. Anordnung (200) nach Anspruch 1,
wobei das Kantenprofile (104) und die Stoßkante (201) als separate Bauteile ausgeführt sind.

3. Anordnung (200) nach einem der vorhergehenden Ansprüche,
wobei die erste Dämpfungseinheit (202) als ein elastisches Federelement (204, 403, 601) ausgeführt ist.

4. Anordnung (200) nach einem der vorhergehenden Ansprüche,
wobei die zweite Dämpfungseinheit (505) als ein elastisches Federelement (204, 403, 601) ausgeführt ist.

5. Anordnung (200) nach einem der Ansprüche 1 bis 2 oder 4,
wobei die erste Dämpfungseinheit (202) als eine elastisch verformbare Nietverbindung (301) mit einer elastisch verformbaren Buchse (302) ausgeführt ist.

6. Anordnung (200) nach einem der Ansprüche 1 bis 4,
wobei die zweite Dämpfungseinheit (505) als eine elastisch verformbare Nietverbindung (301) mit einer elastisch verformbaren Buchse (302) ausgeführt ist.

7. Anordnung (200) nach einem der Ansprüche 5 oder 6,
wobei die elastisch verformbare Buchse (302) aus einem Elastomer gebildet ist.

8. Anordnung (200) nach einem der vorhergehenden Ansprüche,
wobei das Kantenprofile (104) eine Nut (402) aufweist, die zur schwimmenden Lagerung der Bodenplatte (103) in der Nut (402) ausgeführt ist;
wobei die erste Dämpfungseinheit (202) in der Nut (402) des Kantenprofils (104) angeordnet ist.

9. Anordnung (200) nach einem der vorhergehenden Ansprüche,
wobei die erste Dämpfungseinheit (202) in die Stoßkante (201) der Frachteinheit (101) integriert ausgeführt ist.

10. Anordnung (200) nach einem der vorhergehenden Ansprüche,
wobei die erste Dämpfungseinheit (202) als elastische Lippe (801) ausgeführt ist;
wobei die elastische Lippe (801) die Stoßkante (201) mit dem Kantenprofil (104) verbindet.

11. Frachtcontainer (101) für ein Luftfahrzeug (900), der Frachtcontainer (101) aufweisend:
eine Seitenwand (108);
eine Anordnung (200) nach einem der Ansprüche 1 bis 10;
wobei das Kantenprofil (104) zum Verbinden der Seitenwand (108) mit der Bodenplatte (103) ausgeführt ist.

12. Transportmittel (900), das Transportmittel (900) aufweisend:
einen Frachtraum (102);
einen Frachtcontainer (101) nach Anspruch 11; und
einen Riegel (107) zum Fixieren des Frachtcantainers (101) in dem Fraclatraum (102).

13. Verfahren (1000) zum Reduzieren von Lasten auf eine bewegte Frachteinheit (101) in einem Frachtraum (102) eines Transportmittels (900), das Verfahren (1000) aufweisend die Schritte:
Anordnen einer ersten Dämpfungseinheit (202) zwischen einer Stoßkante (201) und einer ersten Seite (506) eines Kantenprofils (104) zum Dämpfen einer Bewegung der Frachteinheit (101) in einer Bewegungsrichtung (106) der Frachteinheit (101) zur Reduzierung der Lasten auf die Frachteinheit (101) durch die Dämpfungseinheit (202), **gekennzeichnet durch** das
Anordnen einer zweiten Dämpfungseinheit (505) zwischen der Stoßkante (201) und einer zweiten Seite (507) des Kantenprofils (104), wobei die erste Seite (506) senkrecht zu der zweiten Seite (507) angeordnet ist.

14. Verfahren (900) nach Anspruch 13, wobei das Verfahren zum Reduzieren der Lasten auf die bewegte Frachteinheit (101) während eines Verladevorgangs der Frachteinheit (101) oder während eines Transportes der Frachteinheit (101) in dem Frachtraum (102) des Transportmittels (900) geeignet ist.

## Claims

1. Arrangement (200) for reducing loads on a moved cargo unit (101) in a cargo hold (102) of a means of transport (900), wherein the arrangement (200) comprises:
a floor plate (103) of the cargo unit (101);
an edge profile (104) of the cargo unit (101);
a bumper (201) of the cargo unit (101);
a first damping unit (202);
a second damping unit (505);
wherein the first damping unit (202) is situated between the bumper (201) and a first side (506) of the edge profile (104) and is designed for damping a movement of the cargo unit (101) in a direction of movement (106) of the cargo unit (101) for reducing the loads on the cargo unit (101), **characterized in that**
the second damping unit (505) is situated between the bumper (201) and a second side (507) of the edge profile (104),
wherein the first side (506) is arranged perpendicular to the second side (507).

2. Assembly (200) of claim 1,
wherein the edge profile (104) and the bumper (201) are designed as separate components.

3. Assembly (200) of one of the preceding claims,
wherein the first damping unit (202) is designed as an elastic spring element (204, 403, 601).

4. Assembly (200) of one of the preceding claims,
wherein the second damping unit (505) is designed as an elastic spring element (204, 403, 601).

5. Assembly (200) of one of claims 1 to 2 or 4,
wherein the first damping unit (202) is designed as an elastically deformable rivet joint (301) with an elastically deformable bushing (302).

6. Assembly of one of claims 1 to 4,
wherein the second damping unit (505) is designed as an elastically deformable rivet joint (301) with an elastically deformable bushing (302).

7. Assembly of one of claims 5 or 6,
wherein the elastically deformable bushing (302) is made from an elastomer.

8. Assembly of one of the preceding claims,
wherein the edge profile (104) comprises a groove (402), which is designed to float mount the floor plate (103) in the groove (402);
wherein the first damping unit (202) is situated in the groove (402) of the edge profile (104).

9. Assembly of one of the preceding claims,
wherein the first damping unit (202) is designed to be integrated into the bumper (201) of the cargo unit (101).

10. Assembly of one of the preceding claims,
wherein the first damping unit (202) is designed as an elastic lip (801);
wherein the elastic lip (801) joins the bumper (201) with the edge profile (104).

11. Cargo container (101) for an aircraft (900), wherein the cargo container (101) comprises:
a lateral wall (108);
an assembly (200) of one of claims 1 to 10;
wherein the edge profile (104) is designed for joining the lateral wall (108) with the floor plate (103).

12. Means of transport (900), wherein the means of transport (900) comprises:
a cargo hold (102);
a cargo container (101) of claim 11; and
a latch (107) for fixing the cargo container (101) in the cargo hold (102).

13. Method (1000) for reducing loads on a moved cargo unit (101) in a cargo hold (102) of a means of transport (900), wherein the method (1000) comprises the followings steps:
Arranging a first damping unit (200) between a bumper (201) and a first side (506) of an edge profile (104) for damping a movement by the cargo unit (101) in a direction of movement (106) of the cargo unit (101) so as to reduce the loads on the cargo unit (101) by means of a damping unit (202), **characterized by**
Arranging a second damping unit (505) between the bumper (201) and a second side (507) of the edge profile (104), wherein the first side (506) is arranged perpendicular to the second side (507).

14. Method (900) of claim 13, wherein the method is suitable for reducing the loads on the moved cargo unit (101) during a process of loading the cargo unit (101) or while transporting the cargo unit (101) inside the cargo hold (102) of the means of transport (900).

## Revendications

1. Dispositif (200) de réduction de charges sur une unité de fret (101) déplacée dans une soute (102) d'un moyen de transport (900), le dispositif (200) présentant :
- une plaque de fond (103) de l'unité de fret (101) ;
- un profil de bord (104) de l'unité de fret (101) ;
- un rebord (201) de l'unité de fret (101) ;
- une première unité d'amortissement (202) ;
- une seconde unité d'amortissement (505) ;
la première unité d'amortissement (202) étant disposée entre le rebord (201) et un premier côté (506) du profil de bord (104) et réalisée de manière à amortir un déplacement de l'unité de fret (101) dans une direction de déplacement (106) de l'unité de fret (101) afin de réduire les charges sur l'unité de fret (101),
**caractérisé en ce que**
la seconde unité d'amortissement (505) est disposée entre le rebord (201) et un second côté (507) du profil de bord (104),
le premier côté (506) étant disposé perpendiculairement au second côté (507).

2. Dispositif (200) selon la revendication 1,
dans lequel le profil de bord (104) et le rebord (201) sont réalisés sous la forme d'éléments séparés.

3. Dispositif (200) selon une des revendications précédentes,
dans lequel la première unité d'amortissement (202) est réalisée sous la forme d'un élément de ressort élastique (204, 403, 601).

4. Dispositif (200) selon une des revendications précédentes,
dans lequel la seconde unité d'amortissement (505) est réalisée sous la forme d'un élément de ressort élastique (204, 403, 601).

5. Dispositif (200) selon une des revendications 1 à 2 ou 4,
dans lequel la première unité d'amortissement (202) est réalisée sous la forme d'un assemblage par rivetage élastiquement déformable (301) comprenant une douille élastiquement déformable (302).

6. Dispositif (200) selon une des revendications 1 à 4,
dans lequel la seconde unité d'amortissement (505) est réalisée sous la forme d'un assemblage par rivetage élastiquement déformable (301) comprenant une douille élastiquement déformable (302).

7. Dispositif (200) selon une des revendications 5 ou 6,
dans lequel la douille élastiquement déformable (302) est formée d'un élastomère.

8. Dispositif (200) selon une des revendications précédentes,
dans lequel le profil de bord (104) présente une rainure (402) qui est réalisée pour le montage flottant de la plaque de fond (103) dans la rainure (402) ;
dans lequel la première unité d'amortissement (202) est disposée dans la rainure (402) du profil de bord (104).

9. Dispositif (200) selon une des revendications précédentes,
dans lequel la première unité d'amortissement (202) est réalisée de manière intégrée dans le rebord (201) de l'unité de fret (101).

10. Dispositif (200) selon une des revendications précédentes,
dans lequel la première unité d'amortissement (202) est réalisée sous la forme d'une lèvre élastique (801) ;
dans lequel la lèvre élastique (801) relie le rebord (201) au profil de bord (104).

11. Conteneur de fret (101) pour un aéronef (900), le conteneur de fret (101) présentant :
une paroi latérale (108) ;
un dispositif (200) selon une des revendications 1 à 10 ;
dans lequel le profil de bord (104) est réalisé pour relier la paroi latérale (108) à la plaque de fond (103).

12. Moyen de transport (900), le moyen de transport (900) présentant :
une soute (102) ;
un conteneur de fret (101) selon la revendication 11 ; et
un verrou (107) destiné à fixer le conteneur de fret (101) dans la soute (102).

13. Procédé (1000) de réduction de charges sur une unité de fret (101) déplacée dans une soute (102) d'un moyen de transport (900), le procédé (1000) présentant les étapes:
disposer une première unité d'amortissement (202) entre un rebord (201) et un premier côté (506) d'un profil de bord (104) de manière à amortir un déplacement de l'unité de fret (101) dans une direction de déplacement (106) de l'unité de fret (101) afin de réduire les charges sur l'unité de fret (101) par l'intermédiaire de l'unité d'amortissement (202),
**caractérisé par**
la disposition d'une seconde unité d'amortissement (505) entre le rebord (201) et un second côté (507) du profil de bord (104), le premier côté (506) étant disposé perpendiculairement au second côté (507).

14. Procédé (1000) selon la revendication 13,
dans lequel le procédé est adapté pour réduire les charges sur l'unité de fret (101) déplacée pendant un processus de chargement de l'unité de fret (101) ou pendant un transport de l'unité de fret (101) dans la soute (102) du moyen de transport (900).
